# EUROPÄISCHE PATENTSCHRIFT

(11) **EP 4 166 700 B1**
(45) Veröffentlichungstag und Bekanntmachung des Hinweises auf die Patenterteilung: **14.08.2024**
(21) Anmeldenummer: 22200192.7
(22) Anmeldetag: 07.10.2022
(51) Int. Cl.: D01G 19/14, D01G 31/00

(54) **KÄMMVORRICHTUNG ZUM KÄMMEN EINES FASERMATERIALS**
COMBING DEVICE FOR COMBING A FIBRE MATERIAL
DISPOSITIF DE PEIGNAGE POUR PEIGNER UN MATÉRIAU FIBREUX

(30) Priorität: 14.10.2021 CH 0703962021
(43) Veröffentlichungstag der Anmeldung: 19.04.2023
(73) Patentinhaber: Maschinenfabrik Rieter AG, 8406 Winterthur (CH)
(72) Erfinder: BOMMER, Daniel, 8352 Elsau (CH)

(56) Entgegenhaltungen:
- EP-A1- 2 108 722
- CH-A1- 715 552
- DE-A1- 10 206 605
- DE-A1- 19 609 781

## Beschreibung

Die Erfindung bezieht sich auf eine Kämmmaschine mit einer Vorrichtung zur Einstellung eines Abstandes zwischen einer Zangenlippe einer unteren Zangenplatte und einer unteren Abreisswalze.

Kämmmaschinen weisen ein hin- und herschwingendes Zangenaggregat auf, das den ausgekämmten Faserbart einem nachfolgendem Abreisszylinderpaar zum Abreissen vorlegen, wobei das vordere Ende des Faserbartes in die Klemmlinie der Abreisszylinder überführt wird. Bei diesem Abreissvorgang befindet sich die Zange in ihrer vorderen Stellung und ist dabei geöffnet. Beim Abreissvorgang wird das aus der vorgelegten Watte herausgezogene Faserpaket zumindest mit seinem rückwärtigen Ende durch einen Fixkamm durchgezogen. Dadurch werden noch im Fasergut vorhandene Verunreinigungen (wie z.B. Schalenteile, aber auch Nissen) zurückgehalten und abgeschieden.

Das Zangenaggregat bei der zuvor beschriebenen Maschine ist auf jeder Seite auf zwei Schwenkarmen gelagert. Der vordere Schwenkarm ist auf der Rundkammachse gelagert, während der jeweilige hintere Schwenkarm drehfest auf einer intermittierend angetriebenen Zangenwelle befestigt ist. Innerhalb eines Getriebes wird die Zangenwelle durch eine Schwingnabe angetrieben, die über eine Klemmbuchse drehfest mit der Welle verbunden ist. Die intermittierende Bewegung der Zangenwelle erfolgt durch eine Schubstange, die an der Schwingnabe befestigt und in einer Aufnahme gelagert ist, welche auf einer Steuerscheibe bewegt wird.

Zur Änderung der Kämmlingsprozente (Anteil der ausgekämmten kurzen Fasern) ist es notwendig den Abstand der Zange zur Klemmlinie des nachfolgenden Abreisszylinderpaares im vorderen Umkehrpunkt (Totpunkt) der Zangenbewegung entsprechend einzustellen. Dieser Abstand wird allgemein als "Ecartement" bezeichnet. Bei grösserem Ecartement erhöht sich der Anteil der Kämmlingsprozente: bei kleinerem Ecartement verringert sich dieser entsprechend. Eine Abweichung von 0,1 mm beim Ecartement hat bereits Auswirkungen auf den Kämmlingsprozentsatz.

Eine gattungsgemässe Einstellvorrichtung wird in der DE 102 06 605 A1 offenbart. Um den vorderen Umkehrpunkt der Zangenbewegung und somit das Ecartement zu verändern, wird eine Klemmverbindung zwischen der Zangenwelle und einer Klemmbuchse gelöst. Zur Verdrehung der Zangenwelle in ihrer Umfangsrichtung gegenüber der Klemmbuchse, muss eine vorhandene Feststellvorrichtung zwischen der Zangenwelle und der Klemmbuchse gelöst, bzw. nachgestellt werden. Diese Feststellvorrichtung kann aus einem an der Stirnfläche der Zangenwelle befestigten und radial nach aussen ragendem Stab bestehen, in welchem im Abstand zueinander angeordnete Stellschrauben vorgesehen sind, die in Verriegelungsstellung gegen eine auf der Stirnfläche der Klemmbuchse befestigte Lasche verspannt sind. Auf dem Aussenumfang der Klemmbuchse ist bei den bekannten Ausführungen eine Skala mit mehreren nebeneinander angeordneten Teilstrichen vorgesehen, welcher eine Markierungskerbe gegenübersteht, die auf der entsprechenden Aussenfläche des an der Zangenwelle befestigten Stabes angebracht ist.

Um nun die Zangenwelle gegenüber der Klemmbuchse zu verdrehen, muss nach Lösen der Klemmverbindung der Klemmbuchse eine der Stellschrauben der Lasche gelöst werden, während die andere Stellschraube entsprechend nachgestellt wird. Diese Verdrehung der Zangenwelle gegenüber der Klemmbuchse muss so weit durchgeführt werden, bis die Kerbe auf dem Stab dem gewünschten Teilstrich auf der Scala der Klemmbuchse gegenübersteht. Mit dieser Einrichtung war es bisher möglich eine grobe Einstellung des Ecartements vorzunehmen, wobei jedoch für die Feineinstellung zusätzliche Hilfsmittel, wie Messlehren, Fühler usw. notwendig waren um entsprechend genaue Werte einzustellen. Diesem Nachteil versucht die DE 102 06 605 A1 Abhilfe zu verschaffen, indem die Einstellung des Ecartements mit Hilfe einer Nonius-Skala vorgeschlagen wird, wodurch die Verwendung von Messlehren entfällt.

Nachteilig an dieser Lösung ist, dass eine exakte Einstellung aufgrund der mechanischen Skala weiterhin ungenau ist und die Einstellung bei einer bestimmten Stellung des Getriebes erfolgen muss, nämlich jener Stellung, in welcher das Zangenaggregat den Totpunkt erreicht. Ein Auffinden dieser Stellung des Getriebes ist aufwändig und setzt wiederum entsprechend geschultes Personal voraus. Weiter bedarf es zur Sicherstellung der korrekten Einstellung und um Fehleinstellungen zu vermeiden immer noch einer Nachmessung mit einer Messlehre, wie die Praxis zeigt. Weitere Kämmmaschinen nach dem Stand der Technik sind auch aus EP 2 108 722 A1, DE 196 09 781 A und CH 715 552 A1 bekannt.

Der Erfindung liegt somit die Aufgabe zugrunde, eine Kämmmaschine mit einer Vorrichtung vorzuschlagen, welche die bekannten Nachteile beseitigt und eine einfache und genaue Einstellung des Ecartements bei einer vorgegebenen Stellung des Getriebes ermöglicht.

Zur Lösung der Aufgabe wird eine Kämmmaschine vorgeschlagen mit einem Maschinengestell, einer Antriebseinheit, einem Getriebe und einem Bediengerät zur Anzeige und Eingabe von Werten, und mit einem im Maschinengestell schwenkbar gelagerten Zangenaggregat, welches eine untere Zangenplatte mit einer Zangenlippe und eine obere Zangenplatte aufweist, und mit einem Abreisswalzenpaar welches eine Klemmlinie bildet, wobei ein Antriebsarm des Zangenaggregates drehfest mit einer intermittierend angetriebenen Zangenwelle verbunden ist und der Antrieb der Zangenwelle über ein Kupplungselement erfolgt das mit einem angetriebenen Getriebeelement verbunden ist und wobei eine mit der Zangenwelle verbundene Einstellvorrichtung zur Einstellung eines Abstandes zwischen der Zangenlippe der unteren Zangenplatte und der Klemmlinie vorgesehen ist. Weiter ist eine Fixierung des Getriebes in einer Grundstellung mit einer mechanischen Blockierung und ein Sensor zur Messung des Abstandes oder einer zum Abstand proportionalen Grösse und eine Anzeige des Abstandes auf dem Bediengerät vorgesehen.

Der Antrieb der Zangenwelle erfolgt in den meisten Fällen über eine Zangenhilfswelle. Auf der Zangenhilfswelle ist ein Antriebsrad drehfest angebracht. Dieses Antriebsrad wird von einem Getriebeelement in eine kontinuierliche Drehung versetzt. Das Getriebeelement kann beispielsweise ein Zahnrad, welches mit dem Antriebsrad der Zangenhilfswelle in Eingriff steht, oder auch ein Zahnriemen sein. Alternativ kann die Zangenhilfswelle mit einem separaten Antrieb versehen sein, welcher steuerungstechnisch mit weiteren Antrieben zu einem elektronischen Getriebe verknüpft ist. In einer Weiterentwicklung ist auch vorstellbar, dass die Zangenwelle direkt von einem eigenen Antrieb in eine intermittierende Bewegung versetzt wird. Jedoch ist auch dieser Antrieb nur im Verbund mit den restlichen Antrieben der Kämmmaschine sinnvoll. Über ein Kupplungselement wird die Zangenwelle durch die kontinuierlich drehende Zangenhilfswelle in eine diskontinuierliche Bewegung versetzt, sodass eine Hin- und Herbewegung der Zangenplatte erreicht wird.

Bevorzugterweise besteht das Kupplungselement aus einer auf der Zangenhilfswelle drehfest angebrachten Kurvenscheibe, einer an der Kurvenscheibe anliegenden Kurvenrolle und einem drehfest auf der Zangenwelle gehaltenen Kurvenrollenhebel, in welchem die Kurvenrolle drehbar gelagert ist. Derartige Antriebe sind aus dem Stand der Technik bekannt und werden beispielsweise in der CH 714 580 A2 beschrieben. Die zur Einstellung des Ecartements notwendige Einstellvorrichtung ist ebenfalls in verschiedener Ausführung aus dem Stand der Technik bekannt, eine mögliche Ausführung ist der DE 102 06 605 A1 entnommen und oben beschrieben.

Die Fixierung des Getriebes kann an verschiedener Stelle vorgesehen werden, wobei der Ort des Einsatzes einer mechanischen Blockierung von der Bauart des Getriebes abhängig ist. Eine mechanische Blockierung hat den Vorteil, dass eine festgelegte Position des Getriebeelements durch die Blockierung erfasst wird und die mechanische Blockierung beispielsweise durch einen Stift das Getriebe in exakt dieser festgelegten Position spielfrei hält. Beispielsweise kann die Blockierung des Getriebes über ein Getriebeelement des Getriebes wie beispielsweise das Antriebsrades der Zangenhilfswelle erfolgen. Von Vorteil ist es, wenn die Fixierung des Getriebes durch eine Blockierung der Kurvenscheibe vorgesehen ist Die Spielfreiheit der Blockierung ist wichtig, weil bereits ein minimales Spiel von wenigen hundertstel Millimetern zu einer Ungenauigkeit der Einstellung des Ecartements beiträgt. Ebenfalls ist es vorteilhaft, wenn die Blockierung des Getriebes möglichst nahe an der Zangenwelle erfolgt, damit vorhandenes Spiel zwischen den einzelnen Getriebeelementen sich ebenfalls nicht negativ auf die Genauigkeit der Einstellung des Ecartements auswirkt.

Weiter ist ein Sensor vorgesehen, welcher das Ecartement respektive den Abstand zwischen der Zangenlippe der unteren Zangenplatte und der Klemmlinie des Abreisswalzenpaares direkt oder indirekt misst. Der Sensor kann als optischer Sensor gebaut sein und das Ecartement direkt erfassen. Auch ein der Zangenwelle zugeordneter Drehwinkelgeber würde eine zum Abstand proportionale Grösse zur Bestimmung des Ecartement liefern. Eine bevorzugte Ausführung ist jedoch die Verwendung eines einfachen Abstandssensor, beispielsweise in kapazitiver oder induktiver Bauweise. Auf der Zangenwelle wird ausserhalb der Antriebseinheit ein Exzenter aufgesetzt, auf welchen der Abstandssensor radial ausgerichtet ist. Eine Distanz zwischen dem Sensor und dem Exzenter ändert sich nun mit der Änderung der radialen Position der Zangenwelle. In der nun vorgegebenen blockierten Position der Zangenwelle und damit auch des Exzenters ergibt sich eine bestimmte Distanz zwischen dem Sensor und dem Exzenter. Durch eine Eichung der Grösse des Ecartments in Bezug auf die Stellung des Exzenters kann die Distanz zwischen dem Sensor und dem Exzenter in direkte Relation zum Ecartement gebracht werden. Damit ist es möglich die zum Ecartments proportionale Distanz in einer Steuerung umzurechnen und als Ecartement respektive als Abstand zwischen der Klemmlinie des Abreisswalzenpaares und der Zangenlippe der unteren Zangenplatte auf dem Bediengerät anzuzeigen.

Das hierbei verwendete Bediengerät kann an der Kämmmaschine starr befestigt sein. Als Bediengerät ist jedoch auch ein mobiles Gerät zu verstehen, welches mit der Steuerung der Kämmmaschine kommunizieren kann. Es eignen sich alle Geräte, welche über eine Anzeige und ein Eingabefeld oder alternativ über einen Touchscreen verfügen, zur Verwendung als Bediengerät im Sinne der Erfindung.

Nach einer Verstellung des Ecartements, d.h. der vorderen (dem Abreisszylinder benachbarten) Endlage des schwingenden Zangenaggregates, kann der Auskämmungsgrad geändert werden bzw. eine Anpassung an den Stapel der zu kämmenden Fasern erzielt werden. Da jedoch die Fixkammnadeln in der vorderen Endlage des Zangenaggregates vom Abreisszylinder in jedem Fall einen vorbestimmten, ganz kleinen Abstand haben sollten, ist nach einer Verstellung des Ecartements auch eine Verstellung der Fixkammhalter bezüglich der Unterzange erforderlich, um diesen vorbestimmten Abstand wieder einzustellen.

Bevorzugterweise entspricht die Grundstellung derjenigen Stellung des Getriebes, bei welcher der Abstand zwischen der Zangenlippe der unteren Zangenplatte und der Klemmlinie des Abreisswalzenpaares am geringsten ist. Um dies zu erreichen, greift die vorgesehene Blockierung exakt in dieser Getriebeposition in das dafür vorgesehene Getriebeelement mechanisch ein und verriegelt jegliche Bewegung des Getriebes. Vorteilhafterweise ist die Fixierung des Getriebes als ein Rasthebel ausgebildet. Unter einem Rasthebel ist ein Stift zu verstehen, welcher in eine Vertiefung oder Bohrung bei Bewegung einrastet, wobei das Einrasten meist unter Federdruck geschieht. Um den Rasthebel aus der Einrastung herauszuholen, muss der Rasthebel gegen eine Federkraft aus der Einrastposition bewegt werden.

Bevorzugterweise ist die Vorrichtung zur Einstellung des Abstandes hinter einer Schutzvorrichtung angebracht. Zur Vermeidung von unbewusstem Hantieren und auch als Schutz vor Verschmutzung ist eine Schutzvorrichtung vorgesehen. Als Schutzvorrichtungen sind einfache Abdeckungen oder auch Türen denkbar, dabei können die Schutzvorrichtungen transparent ausgeführt sein. Auch können Türen des Maschinen- oder Getriebegehäuses als Schutzvorrichtungen verstanden werden. Sind an der betreffenden Stelle, an welcher die Einstellvorrichtung vorgesehen ist, bereits Gehäuse-Türen vorgesehen, sind keine zusätzlichen Schutzvorrichtungen notwendig.

Von Vorteil ist es, wenn eine Grösse der Anzeige des Abstandes auf dem Bediengerät veränderbar ist. Dies ist vor allem dann von Vorteil, wenn das Bediengerät nicht in unmittelbarer Nähe der Einstellvorrichtung angebracht ist. Durch eine Umschaltung der Anzeigengrösse kann ein Ablesen des Ecartements erreicht werden ohne dass sich das Bedienpersonal von der Einstellvorrichtung entfernen muss. Eine alternative Lösung bietet sich bevorzugterweise an, wenn das Bediengerät eine zusätzliche Anzeige im Bereich der Vorrichtung zur Einstellung des Abstandes aufweist. Unter dem Bereich der Vorrichtung zur Einstellung des Abstandes ist die unmittelbare Umgebung der Vorrichtung zu verstehen. Die zusätzliche Anzeige ist dabei derart angeordnet, dass ein einfaches Ablesen der Anzeige durch Personal möglich ist welches die Einstellung vornimmt. Dabei kann die Anzeige an geeigneter Stelle in diesem Bereich befestigt sein, wobei das Gebäude oder auch nicht zur Kämmmaschine gehörende Installationen oder Apparaturen einen geeigneten Ort zur Befestigung der zusätzlichen Anzeige darstellen können. Bevorzugterweise ist die Anzeige und/oder das Bediengerät dreh- und/oder verschiebbar an der Kämmmaschine oder der Bandablage befestigt, dadurch kann eine optimale Einstellung auf den Blickwinkel der Bedienperson erreicht werden.

Weiter wird ein Verfahren zur Einstellung einer Kämmmaschine nach obiger Beschreibung mit den folgenden Verfahrensschritten vorgeschlagen:
- Überführen des Getriebes der Kämmmaschine in eine Grundstellung;
- Fixierung des Getriebes in der Grundstellung mit der mechanischen Blockierung;
- Umschalten des Bediengerätes auf die Anzeige des Abstandes zwischen der Zangenlippe der unteren Zangenplatte und der Klemmlinie;
- Lösen einer Verbindung zwischen dem Kupplungselement und der Zangenwelle;
- Einstellen eines vorgesehenen Abstandes mit Hilfe der Einstellvorrichtung und der Anzeige des Abstandes am Bediengerät;
- Festmachen der Verbindung zwischen dem Kupplungselement und der Zangenwelle;
- Lösen der Blockierung des Getriebes.

Vorteilhafterweise wechselt die Anzeige des Bediengerätes bei Öffnung der Schutzvorrichtung und dem Lösen der Verbindung zwischen dem Kupplungselement und der Welle automatisch auf eine Messwertanzeige des Abstandes. Ebenso wechselt bei Schliessen der Schutzvorrichtung die Anzeige bevorzugterweise automatisch auf einen Zustand vor der Einstellung zurück. Durch eine derartige einfache Automatik werden die Arbeiten des Bedienpersonal wesentlich beschleunigt. Dieselbe Umschalt-Automatik der Anzeige kann auch auf eine zusätzliche Anzeige bei der Einstellvorrichtung beziehen, wobei diese Anzeige jeweils ein- und ausschalten würde.

Weiter kann die Messung des Abstandes auch während des Betriebes der Kämmmaschine genutzt werden. Durch die Hin- und Herbewegung der Zangenwelle bewegt sich die gemessene Distanz zwischen dem Sensor und dem Exzenter in einem vorgegebenen Bereich. Wir nun durch eine Störung im Antrieb, im Getriebe oder in der Verbindung von der Zangenwelle zur Zangenplatte die Zangenwelle in ihrer radialen Position gegenüber der Einstellung verschoben, kann dies durch den Sensor registriert werden. Es ist auch möglich einen Bereich zu definieren, bei welchem die Kämmmaschine ausgeschaltet werden muss, da eine Kollision zwischen der Zangenlippe und dem Fixkamm droht. Durch eine derartige Überwachung der Distanz kann mit Hilfe des Sensors ein Schaden vermieden werden, der Sensor wird als CrashSensor eingesetzt.

Anhand eines nachfolgenden Ausführungsbeispiels wird die Erfindung näher aufgezeigt und erläutert. Es zeigen:
- Fig. 1: eine schematische Darstellung einer Kämmmaschine nach dem Stand der Technik
- Fig. 2: eine schematische Seitenansicht eines Zangenaggregates mit Antriebswelle;
- Fig. 3: eine Teilansicht der Zangenwelle im Bereich ausserhalb des Maschinengestells;
- Fig. 4: eine schematische Darstellung eines Getriebeteils;
- Fig. 5: eine schematische Draufsicht auf die mechanische Blockierung des Getriebes und
- Fig. 6: eine schematische Schnittdarstellung an der Stelle X-X nach der Figur 5.

Fig.1 zeigt eine schematische Darstellung einer Kämmmaschine nach dem Stand der Technik. Die Kämmmaschine umfasst ein Maschinengestell 1, sowie eine Antriebseinheit 2und eine Bandablage 3. Das Maschinengestell 1 ist zwischen der Antriebseinheit 2 und der Bandablage 3 angeordnet und trägt nach gezeigtem Beispiel acht Kämmköpfe 4. Die Kämmköpfe 4 sind über Antriebswellen 5 mit der Antriebseinheit 2 verbunden. Durch ein in der Antriebseinheit 2 angeordnetes Getriebe 6 werden die einzelnen Komponenten der Kämmköpfe 4 angetrieben. Durch die Kämmköpfe 4 wird eine von einem Wattewickel 7abgespulte Watte ausgekämmt und einem Fördertisch 8 zugeführt. Über den Fördertisch 9 werden die ausgekämmten Fasern der einzelnen Kämmköpfe zusammengeführt und als ein Faserband 8 einem Streckwerk 19 zugeführt. Nach dem Streckwerk wird das Faserband 8 über Kalanderwalzen 11 und einen Drehteller 12 schlaufenförmig in eine Kanne 13 abgefüllt. An der Antriebseinheit 2 ist beispielhaft ein Bediengerät 14 mit einer Anzeige 15 befestigt.

Fig.2 zeigt ein Zangenaggregat 16 mit einer unteren Zangenplatte 17 und einer schwenkbar auf der unteren Zangenplatte 17 gelagerten oberen Zangenplatte 19. Die untere Zangenplatte 17 weist eine Zangenlippe 18 auf. Im Zangenaggregat 16 ist ein Speisezylinder 20 drehbar gelagert, welcher eine diskontinuierliche Bewegung während eines Kammspieles durchführt, um die von einem nicht gezeigten Wickel abgerollte Wattebahn 27 einem unterhalb des Zangenaggregats 16 drehbar angeordneten Rundkamm 21 zum Auskämmen vorzulegen. Bei diesem Auskämmvorgang befindet sich das Zangenaggregat 16 in einer nicht gezeigten hinteren Stellung, wobei das Zangenaggregat 16 geschlossen ist. Das dabei aus dem Zangenaggregat 16 herausragende Ende 28 (Faserbart) wird dann vom Rundkammsegment 23 ausgekämmt. Anschliessend wird das Zangenaggregat 16 in die in Fig. 2 gezeigte vordere Stellung überführt, in welcher es geöffnet ist. In dieser Stellung sticht ein Fixkamm 26 in das über das Zangenaggregat 16 herausragende Watteende ein. Bei der Vorwärtsbewegung des Zangenaggregats 16 gelangt das Watteende in eine Klemmlinie 25 eines nachfolgenden Abreisswalzenpaares 24 und wird dort mit einem Faservlies 29 verlötet.

Zur Durchführung der hin- und hergehenden Schwenkbewegung des Zangenaggregates 16 ist dieses in seinem vorderen Bereich beidseitig auf Schwenkarmen 30 abgestützt, die drehbar an der unteren Zangenplatte 17 und auf einer stationären Rundkammachse 22 gelagert sind. Im hinteren Bereich des Zangenaggregats 16 ist dieses über parallel zueinander angeordnete Antriebsarme 32 abgestützt, welche drehbar auf der Achse 31 des Zangenaggregates 16 gelagert sind. Auf ihrem gegenüberliegenden Ende sind die Antriebsarme 32 mit einer stationär gelagerten Zangenwelle 33 drehfest verbunden. Diese drehfeste Verbindung erfolgt über die Klemmkraft der schematisch angedeuteten Schrauben 35, welche die schematisch angedeuteten Halbschalen 34 des Arbeitsarmes 32 gegen die Zangenwelle 33 klemmen. Der Antrieb der Zangenbewegung erfolgt über eine diskontinuierliche Bewegung der Zangenwelle 32, welche nachfolgend noch näher beschrieben wird.

Das Zangenaggregat 16 in der in Fig. 2 gezeigten Stellung befindet sich in einer vordersten Stellung (vorderer Totpunkt), aus welchem anschliessend die Rückwärtsbewegung des Zangenaggregats 16 erfolgt. In dieser vorderen Stellung weist die Zangenlippe 28 der unteren Zangenplatte 17 einen Abstand d zur Klemmlinie 25 des Abreisswalzenpaares 24 auf, welcher allgemein als Ecartement bezeichnet wird. Um den Anteil des auszukämmenden Kurzfaseranteils (Kämmlinge) zu bestimmen, muss dieser Abstand d entsprechend eingestellt werden. Diese Einstellung erfolgt durch Veränderung der Lage des Drehwinkels, welcher durch die Zangenwelle 33 während eines Kammspieles erzeugt wird. Das heisst, je nach gewünschter Erhöhung oder Verringerung des Ecartements d muss der durch die Zangenwelle 33 erzeugte Drehwinkel in Umfangsrichtung der Zangenwelle 33 nach der einen oder anderen Richtung verschoben werden. Dies erfolgt mit einer hier nicht dargestellten Einstellvorrichtung 44.

Fig. 3 zeigt eine Teilansicht der Zangenwelle 33 in einem Bereich ausserhalb des Getriebes 6 respektive der Antriebseinheit 2. Auf die Zangenwelle 33 mit ihrer Zangenwellenachse 34 ist ein Exzenter 37 aufgebracht. Gegen den Exzenter 37 ist ein Abstandssensor 38 gerichtet, dieser misst den Abstand zwischen sich selbst und einer äusseren Oberfläche des Exzenters 37. Weiter ist beispielhaft eine zusätzliche Anzeige 54 gezeigt, welche an der Antriebseinheit 2 befestigt ist. Die zusätzliche Anzeige 54 ist drehbar an der Antriebseinheit 2 gehalten und zeigt den aktuellen Wert des Ecartments d an. Wird nun durch die Einstellvorrichtung die Zangenwelle 33 um die Zangenwellenachse 23 in ihrer radialen Position gedreht verändert sich der Abstand der äusseren Oberfläche des Exzenters 37 zum Abstandssensor 38. Dieser gemessene Abstand ist proportional zum Ecartement d. Durch eine vorgängige Eichung dieser Proportionalität wird das Ecartement d während des Einstellvorganges direkt auf der zusätzlichen Anzeige 54 angezeigt.

Während des normalen Betriebes der Kämmmaschine führt die Zangenwelle 33 eine Hin- und Herbewegung (Pfeil 56) durch. Diese Hin- und Herbewegung findet in einem bestimmten und der Steuerung bekannten Bereich des Ecartements d statt. Durch die Messung des Abstandssensor 38 kann die Steuerung überwachen, ob sich die Bewegung 54 der Zangenwelle 33 in diesem vorgegebenen Bereich bewegt oder davon abweicht. Bei einer Abweichung besteht Kollisionsgefahr und die Kämmmaschine kann durch die Steuerung abgeschaltet oder eine Warnung an den Operator kann ausgegeben werden.

Fig. 4 zeigt eine schematische Darstellung eines Getriebeteils des Getriebes 6 welcher den Antrieb des Zangenaggregates enthält. Durch ein angetriebenes Getriebeelement 42, beispielhaft als Zahnrad dargestellt, wird über ein Antriebsrad 41 eine Zangenhilfswelle 39 in eine kontinuierliche Drehbewegung 55 um die Zangenhilfswellenachse 40 versetzt. Mit Hilfe eines Kupplungselements 46, bestehend aus einer auf der Zangenhilfswelle 39 drehfest angebrachten Kurvenscheibe 47, einer an der Kurvenscheibe 47 anliegenden Kurvenrolle 48 und einem drehfest auf der Zangenwelle 33 gehaltenen Kurvenrollenhebel 49 in welchem die Kurvenrolle 48 drehbar gelagert ist, wird aus der kontinuierlichen Drehbewegung 54 der Zangenhilfswelle 39 ein diskontinuierlicher Antrieb der Zangenwelle 33 geschaffen. Daraus resultiert eine Hin- und Herbewegung 56 der Zangenwelle 33 um ihre Zangenwellenachse 34. Die verschiedenen Bauteile sind entsprechend in der Antriebseinheit 2 drehfest oder drehbar gehalten.

Im Bereich der Kurvenscheibe ist beispielhaft eine Blockierung 43 für das Getriebe vorgesehen. Mit der Blockierung wird die Kurvenscheibe 47 und damit auch die Zangenhilfswelle 39 sowie das Antriebsrad 41 und das Getriebeelement 42 sowie weitere mit dem Getriebeelement 42 verbundene Getriebeteile in einer vorgegebenen Position blockiert. Auf der Zangenwellenachse 34 ist eine Einstellvorrichtung 44 schematisch vereinfacht dargestellt. Die Einstellvorrichtung 44 ist mit dem Kupplungselement 46 verbunden und reicht bis zu einer Aussenseite der Antriebseinheit 2. Die Einstellvorrichtung 44 wird dazu genutzt das Ecartement bei blockierter Zangenhilfswelle 39 einzustellen. Dabei wird die radiale Position der Zangenwelle 33 gegenüber dem Kupplungselement 46 verändert.

Auf der Aussenseite der Antriebseinheit 2 ist eine Schutzvorrichtung 45 angebracht welche die Blockierung 43 wie auch die Einstellvorrichtung 44 vor äusseren Einflüssen und auch ungewolltem Zugriff schützt. Die Schutzvorrichtung 45 kann dabei der Getriebeabdeckung entsprechen oder als separater abnehmbarer oder schwenkbar angebrachter Deckel ausgebildet sein.

Fig. 5 zeigt eine schematische Draufsicht auf die mechanische Blockierung 43 des Getriebes und Fig. 6 eine schematische Schnittdarstellung an der Stelle X-X nach der Figur 5. Die Blockierung 43 wirkt auf die Kurvenscheibe 47 des Kupplungselementes 46 der Zangenhilfswelle 39. Die Blockierung 43 besteht in der beispielhaft gezeigten Ausführung aus einen Rasthebel 50 welcher auf einen Flansch 52 aufgesetzt ist, wobei der Flansch 52 an der Antriebseinheit 2 gehalten ist. Der Rasthebel 50 wiederum umfasst einen Stift, welcher durch eine Bohrung im Flansch 52 in eine Vertiefung in der Kurvenscheibe 47 des Kupplungselementes 46 eingreift, wenn eine Blockierstellung erreicht ist. Die Blockierstellung des Rasthebels 50 ist in Figur 6 gestrichelt dargestellt. Im Rasthebel 50 ist zusätzlich ein Querstift 51 angeordnet welcher rechtwinklig von Rasthebel 50 absteht. Die Bohrung im Flansch 52 ist als Schlitz 53 ausgebildet. Zur Überführung des Rasthebels 50 in die Blockierstellung wird der Rasthebel 50 um 90 Gard um seine Achse gedreht, bis der Querstift 51 in seiner Ausrichtung mit dem Schlitz 53 übereinstimmt. Anschliessend kann der Rasthebel 5048 in Richtung der Zangenhilfswellenachse 40 durch den Schlitz 53 geschoben werden, bis er in eine in der Kurvenscheibe 47 entsprechend vorgesehene Vertiefung eingreift. Vorgängig ist eine Stellung der Kurvenscheibe 47 und damit der Zangenhilfswelle 39 in eine für die Einstellung des Ecartements vorgesehene Betriebsstellung gebracht worden.

Die vorliegende Erfindung ist nicht auf die dargestellten und beschriebenen Ausführungsbeispiele beschränkt. Abwandlungen und eine Kombination der Merkmale im Rahmen der Patentansprüche sind ebenso möglich, auch wenn diese in unterschiedlichen Ausführungsbeispielen dargestellt und beschrieben sind.

### Legende

- 1: Maschinengestell
- 2: Antriebseinheit
- 3: Bandablage
- 4: Kämmkopf
- 5: Antriebswelle
- 6: Getriebe
- 7: Wattewickel
- 8: Faserband
- 9: Fördertisch
- 10: Streckwerk
- 11: Kalanderwalzen
- 12: Drehtisch
- 13: Kanne
- 14: Bediengerät
- 15: Anzeige
- 16: Zangenaggregat
- 17: Untere Zangenplatte
- 18: Zangenlippe
- 19: Obere Zangenplatte
- 20: Speisezylinder
- 21: Rundkamm
- 22: Rundkammachse
- 23: Rundkammsegment
- 24: Abreisswalzenpaar
- 25: Klemmlinie
- 26: Fixkamm
- 27: Watte
- 28: Faserbart
- 29: Faservlies
- 30: Vorderer Schwenkarm
- 31: Zangenachse
- 32: Antriebsarm
- 33: Zangenwelle
- 34: Zangenwellenachse
- 35: Halbschale
- 36: Schraube
- 37: Exzenter
- 38: Abstandssensor
- 39: Zangenhilfswelle
- 40: Zangenhilfswellenachse
- 41: Antriebsrad Zangenhilfswelle
- 42: Getriebeelement
- 43: Blockierung
- 44: Einstellvorrichtung
- 45: Schutzvorrichtung
- 46: Kupplungselement
- 47: Kurvenscheibe
- 48: Kurvenrolle
- 49: Kurvenrollenhebel
- 50: Rasthebel
- 51: Querstift
- 52: Flansch
- 53: Schlitz
- 54: Zusätzliche Anzeige
- 55: Bewegung Zangenhilfswelle
- 56: Bewegung Zangenwelle
- d: Ecartement

## Patentansprüche

1. Kämmmaschine mit einem Maschinengestell (1), einer Antriebseinheit (2) und einem Getriebe (6) und einem Bediengerät (14) zur Anzeige (15) und Eingabe von Werten, und mit einem im Maschinengestell (1) schwenkbar gelagerten Zangenaggregat (16), welches eine untere Zangenplatte (17) mit einer Zangenlippe (18) und eine obere Zangenplatte (19) aufweist, und mit einem Abreisswalzenpaar (24), welches eine Klemmlinie (25) bildet, wobei ein Antriebsarm (32) des Zangenaggregates (16) drehfest mit einer intermittierend angetriebenen Zangenwelle (33) verbunden ist und der Antrieb der Zangenwelle (33) über eine mit einem Kupplungselement (46) verbundenen Zangenhilfswelle (39 )erfolgt das mit einem angetriebenen Getriebeelement (42) verbunden ist und wobei eine mit der Zangenwelle (33) verbundene Einstellvorrichtung (44) zur Einstellung eines Abstandes (d) zwischen der Zangenlippe (18) der unteren Zangenplatte (17) und der Klemmlinie (25) vorgesehen ist, **dadurch gekennzeichnet, dass**
- eine Fixierung des Getriebes (6) in einer Grundstellung mit einer mechanischen Blockierung (43) und
- ein Sensor (38) zur Messung des Abstandes (d) oder einer zum Abstand (d) proportionalen Grösse und
- eine Anzeige des Abstandes (d) auf dem Bediengerät (14) vorgesehen sind.

2. Kämmmaschine nach Anspruch 1, **dadurch gekennzeichnet, dass** die Grundstellung derjenigen Stellung des Getriebes (6) entspricht, bei welcher der Abstand (d) am geringsten ist.

3. Kämmmaschine nach Anspruch 1 oder 2, **dadurch gekennzeichnet, dass** das Kupplungselement (46) aus einer auf der Zangenhilfswelle (39) drehfest angebrachten Kurvenscheibe (47), einer an der Kurvenscheibe (47) anliegenden Kurvenrolle (48) und einem drehfest auf der Zangenwelle (33) gehaltenen Kurvenrollenhebel (49), in welchem die Kurvenrolle (48) drehbar gelagert ist, wobei die Fixierung des Getriebes (6) durch eine Blockierung der Kurvenscheibe (46) vorgesehen ist.

4. Kämmmaschine nach einem der vorangehenden Ansprüche, **dadurch gekennzeichnet, dass** die Blockierung (43) des Getriebes (6) als ein Rasthebel (50) ausgebildet ist.

5. Kämmmaschine nach einem der vorangehenden Ansprüche, **dadurch gekennzeichnet, dass** die Einstellvorrichtung (44) zur Einstellung des Abstandes (d) hinter einer Schutzvorrichtung (45) angebracht ist.

6. Kämmmaschine nach einem der vorangehenden Ansprüche, **dadurch gekennzeichnet, dass** eine Grösse der Anzeige des Abstandes (d) auf dem Bediengerät (14) veränderbar ist.

7. Kämmmaschine nach einem der vorangehenden Ansprüche, **dadurch gekennzeichnet, dass** das Bediengerät (14) eine zusätzliche Anzeige (51) im Bereich der Einstellvorrichtung (44) zur Einstellung des Abstandes (d) aufweist.

8. Kämmmaschine nach einem der vorangehenden Ansprüche, **dadurch gekennzeichnet, dass** die zusätzliche Anzeige (54) und/oder das Bediengerät (14) dreh- und/oder verschiebbar an der Kämmmaschine oder der Bandablage (3) befestigt ist.

9. Verfahren zur Einstellung einer Kämmmaschine nach einem der vorangehenden Ansprüche, **gekennzeichnet durch** die Verfahrensschritte
- Überführen des Getriebes (6) der Kämmmaschine in eine Grundstellung;
- Fixierung des Getriebes (6) in der Grundstellung mit der mechanischen Blockierung (43);
- Umschalten des Bediengerätes (14) auf die Anzeige des Abstandes (d) zwischen der Zangenlippe (18) der unteren Zangenplatte (17) und der Klemmlinie (25);
- Lösen einer Verbindung zwischen dem Kupplungselement (46) und der Zangenwelle (33);
- Einstellen eines vorgesehenen Abstandes (d) mit Hilfe der Einstellvorrichtung (44) und der Anzeige (15) des Abstandes (d) am Bediengerät (16);
- Festmachen der Verbindung zwischen dem Kupplungselement (46) und der Zangenwelle (33);
- Lösen der Blockierung (43) des Getriebes (6).

10. Verfahren nach Anspruch 9, **dadurch gekennzeichnet, dass** die Anzeige (15) des Bediengerätes (16) bei Öffnung der Schutzvorrichtung (45) und dem Lösen der Verbindung zwischen dem Kupplungselement (46) und der Zangenwelle (33) automatisch auf eine Messwertanzeige des Abstandes (d) wechselt.

11. Verfahren nach Anspruch 9 oder 10, **dadurch gekennzeichnet, dass** bei Schliessen der Schutzvorrichtung (45) die Anzeige (15) des Bediengerätes (16) automatisch auf einen Zustand vor der Einstellung zurück wechselt.

## Claims

1. Combing machine having a machine frame (1), a drive unit (2) and a gearing mechanism (6) and an operating apparatus (14) for displaying (15) and entering values, and having a nipper assembly (16) which is pivotally mounted in the machine frame (1) and has a lower nipper plate (17) having a nipper lip (18) and an upper nipper plate (19), and having a pair of tear-off rollers (24) which forms a clamping line (25), a drive arm (32) of the nipper assembly (16) being connected for conjoint rotation with an intermittently driven nipper shaft (33) and the nipper shaft (33) being driven via an auxiliary nipper shaft (39) connected to a coupling element (46) which is connected to a driven gear element (42), and an adjusting device (44) which is connected to the nipper shaft (33) being provided for adjusting a distance (d) between the nipper lip (18) of the lower nipper plate (17) and the clamping line (25), **characterized in that**
- a fastening of the gearing mechanism (6) in a basic position with a mechanical blocking (43), and
- a sensor (38) for measuring the distance (d) or a variable proportional to the distance (d), and
- a display of the distance (d) on the operating device (14) are provided.

2. Combing machine according to claim 1, **characterized in that** the basic position corresponds to the position of the gearing mechanism (6) in which the distance (d) is smallest.

3. Combing machine according to either claim 1 or claim 2, **characterized in that** the coupling element (46) of a cam disk (47) which is mounted for conjoint rotation with the auxiliary nipper shaft (39), a cam roller (48) which abuts the cam disk (47), and a cam roller lever (49) which is held for conjoint rotation with the nipper shaft (33) and in which the cam roller (48) is rotatably mounted, the fastening of the gearing mechanism (6) being provided by a blocking of the cam disk (46).

4. Combing machine according to any of the preceding claims, **characterized in that** the blocking (43) of the gearing mechanism (6) is designed as a notch lever (50).

5. Combing machine according to any of the preceding claims, **characterized in that** the adjusting device (44) for adjusting the distance (d) is mounted behind a protective device (45).

6. Combing machine according to any of the preceding claims, **characterized in that** a size of the display of the distance (d) on the operating apparatus (14) is variable.

7. Combing machine according to any of the preceding claims, **characterized in that** the operating apparatus (14) has an additional display (51) in the region of the adjusting device (44) for adjusting the distance (d).

8. Combing machine according to any of the preceding claims, **characterized in that** the additional display (54) and/or the operating apparatus (14) is rotatably and/or displaceably attached to the combing machine or the belt deposit system (3).

9. Method for adjusting a combing machine according to any of the preceding claims, **characterized by** the method steps of
- transferring the gearing mechanism (6) of the combing machine into a basic position;
- fastening the gearing mechanism (6) in the basic position with the mechanical blocking (43);
- switching the operating apparatus (14) to the display of the distance (d) between the nipper lip (18) of the lower nipper plate (17) and the clamping line (25);
- releasing a connection between the coupling element (46) and the nipper shaft (33);
- adjusting an intended distance (d) with the aid of the adjusting device (44) and the display (15) of the distance (d) on the operating apparatus (16);
- securing the connection between the coupling element (46) and the nipper shaft (33);
- releasing the blocking (43) of the gearing mechanism (6).

10. Method according to claim 9, **characterized in that** the display (15) of the operating apparatus (16) automatically changes to a measured value display of the distance (d) when the protective device (45) is opened and the connection between the coupling element (46) and the nipper shaft (33) is released.

11. Method according to either claim 9 or claim 10, **characterized in that**, when the protective device (45) is closed, the display (15) of the operating apparatus (16) automatically changes back to a state before adjustment.

## Revendications

1. Machine à peigner comportant un bâti de machine (1), une unité d'entraînement (2) et une transmission (6) et un appareil de commande (14) pour l'affichage (15) et l'entrée de valeurs, et comportant un ensemble pince (16) monté de manière à pouvoir pivoter dans le bâti de machine (1), lequel ensemble pince présente une plaque de pince inférieure (17) comportant une lèvre de pince (18) et une plaque de pince supérieure (19), et comportant une paire de rouleaux d'arrachage (24) qui forment une ligne de serrage (25), dans laquelle un bras d'entraînement (32) de l'ensemble pince (16) est relié de manière solidaire en rotation à un arbre de pince (33) à entraînement intermittent et l'entraînement de l'arbre de pince (33) est effectué par l'intermédiaire d'un arbre auxiliaire de pince (39) relié à un élément d'accouplement (46), lequel élément d'accouplement est relié à un élément de transmission (42) entraîné, et dans laquelle un dispositif de réglage (44) relié à l'arbre de pince (33) est prévu pour le réglage d'une distance (d) entre la lèvre de pince (18) de la plaque de pince inférieure (17) et la ligne de serrage (25), **caractérisée en ce que**
- une fixation de la transmission (6) dans une position de base à l'aide d'un blocage (43) mécanique et
- un capteur (38) pour la mesure de la distance (d) ou d'une grandeur proportionnelle à la distance (d) et
- un affichage de la distance (d) sur l'appareil de commande (14) sont prévus.

2. Machine à peigner selon la revendication 1, **caractérisée en ce que** la position de base correspond à la position de la transmission (6) dans laquelle la distance (d) est la plus faible.

3. Machine à peigner selon la revendication 1 ou 2, **caractérisée en ce que** l'élément d'accouplement (46) d'une came (47) montée de manière solidaire en rotation sur l'arbre auxiliaire de pince (39), d'un galet de came (48) appuyé sur la came (47) et d'un levier pour galet de came (49) maintenu de manière solidaire en rotation sur l'arbre de pince (33), dans lequel levier le galet de came (48) est monté de manière solidaire en rotation, dans laquelle la fixation de la transmission (6) est prévue par un blocage de la came (46).

4. Machine à peigner selon l'une des revendications précédentes, **caractérisée en ce que** le blocage (43) de la transmission (6) est réalisé sous la forme d'un levier d'encliquetage (50).

5. Machine à peigner selon l'une des revendications précédentes, **caractérisée en ce que** le dispositif de réglage (44) pour le réglage de la distance (d) est monté derrière un dispositif de protection (45).

6. Machine à peigner selon l'une des revendications précédentes, **caractérisée en ce qu'**une grandeur de l'affichage de la distance (d) sur l'appareil de commande (14) peut être modifiée.

7. Machine à peigner selon l'une des revendications précédentes, **caractérisée en ce que** l'appareil de commande (14) présente un affichage supplémentaire (51) dans la zone du dispositif de réglage (44) pour le réglage de la distance (d).

8. Machine à peigner selon l'une des revendications précédentes, **caractérisée en ce que** l'affichage supplémentaire (54) et/ou l'appareil de commande (14) sont fixés de manière à pouvoir tourner et/ou coulisser sur la machine à peigner ou le bac à bande (3).

9. Procédé pour le réglage d'une machine à peigner selon l'une des revendications précédentes, **caractérisé par** les étapes de procédé consistant à
- transférer la transmission (6) de la machine à peigner dans une position de base ;
- fixer la transmission (6) dans la position de base avec le blocage (43) mécanique ;
- commuter l'appareil de commande (14) sur l'affichage de la distance (d) entre la lèvre de pince (18) de la plaque de pince inférieure (17) et la ligne de serrage (25) ;
- desserrer une liaison entre l'élément d'accouplement (46) et l'arbre de pince (33) ;
- régler une distance (d) prévue à l'aide du dispositif de réglage (44) et de l'affichage (15) de la distance (d) sur l'appareil de commande (16);
- serrer la liaison entre l'élément d'accouplement (46) et l'arbre de pince (33) ;
- desserrer le blocage (43) de la transmission (6).

10. Procédé selon la revendication 9, **caractérisé en ce que**, lors de l'ouverture du dispositif de protection (45) et du desserrage de la liaison entre l'élément d'accouplement (46) et l'arbre de pince (33), l'affichage (15) de l'appareil de commande (16) passe automatiquement sur un affichage de valeur de mesure de la distance (d).

11. Procédé selon la revendication 9 ou 10, **caractérisé en ce que**, lors de la fermeture du dispositif de protection (45), l'affichage (15) de l'appareil de commande (16) revient automatiquement à un état avant le réglage.
